# EUROPÄISCHE PATENTSCHRIFT

(11) **EP 3 877 092 B1**
(45) Veröffentlichungstag und Bekanntmachung des Hinweises auf die Patenterteilung: **16.10.2024**
(21) Anmeldenummer: 19812661.7
(22) Anmeldetag: 26.09.2019
(51) Int. Cl.: B05B 7/24, B05B 15/40

(54) **FARBBECHER FÜR EINE SPRITZPISTOLE UND SPRITZPISTOLE**
PAINT CONTAINER FOR A SPRAY GUN AND SPRAY GUN
RÉSERVOIR DE PEINTURE POUR PISTOLET DE PULVÉRISATION AINSI QUE PISTOLET DE PULVÉRISATION

(30) Priorität: 06.11.2018 DE 102018008686; 07.03.2019 DE 102019001534
(43) Veröffentlichungstag der Anmeldung: 15.09.2021
(73) Patentinhaber: Martin Ruda 1. UG (haftungsbeschränkt)., 73230 Kirchheim (DE)
(72) Erfinder: RUDA, Martin, 73760 Ostfildern (DE)
(74) Vertreter: Castell, Klaus
(86) Internationale Anmeldenummer: PCT/DE2019/000255
(87) Internationale Veröffentlichungsnummer: WO 2020/094163

(56) Entgegenhaltungen:
- EP-A1- 1 541 243
- EP-A1- 3 207 997
- WO-A1-2005/070557
- WO-A1-2014/160922
- WO-A2-2007/051123
- WO-A2-2009/109555
- WO-A2-2010/056071
- DE-A1- 102010 012 541
- US-A- 2 279 927
- US-A- 5 941 404
- US-A1- 2008 217 286
- US-A1- 2011 006 061
- US-B1- 6 253 942

## Beschreibung

Die Erfindung betrifft einen Farbbecher für eine Spritzpistole.

Farbbecher für eine Spritzpistole weisen einen Becherteil auf, in dem die Farbe angemischt werden kann, und einen Deckel, über den der Farbbecher mit einer Spritzpistole derart in Verbindung steht, dass Farbe aus dem Becher zur Spritzpistole fließen kann.

Die Erfindung betrifft daher insbesondere Fließbecher, die mit dem Deckelteil nach unten auf die Spritzpistole aufgesetzt werden. Zum Anmischen von Farbe wird der Deckel vom Becherteil abgeschraubt. Als Schraubverschluss können unterschiedliche Gewindearten wie insbesondere auch ein Bajonettverschluss verwendet werden. Der Deckel kann auch als Stülpdeckel vom Becherteil entfernt werden. Ein Stülpdeckel wird in der Regel rastend auf das Becherteil aufgesetzt.

Wenn das Becherteil eine Entlüftung, wie beispielsweise eine verschließbare Öffnung im Becherboden aufweist, ist die Entlüftung im Becherteil beim Anmischen und Lagern von Farbe geschlossen, während für das Spritzen der Farbe die Entlüftung im Becherteil geöffnet ist.

Es sind verschiedene Übergänge zwischen dem Becherteil und dem Deckel bekannt, die dafür sorgen sollen, dass am Übergangsbereich zwischen Becherteil und Deckel die Verbindung benetzende Farbe nicht austritt. Der Verschluss sollte einerseits eine saubere Abdichtung bewirken und andererseits auch dafür sorgen, dass beim Auf- und Abschrauben des Deckels keine Farbe auf die Arbeitsfläche tropft.

Dabei umfängt der Deckel in der Regel das Becherteil und ein Innengewinde des Deckels wirkt mit einem Außengewinde des Becherteils zusammen. Es kann jedoch auch ein Stülpdeckel das Becherteil umfangen und den Deckel an das Becherteil anpressen.

Ein beim Auf- und Abschrauben radial von außen auf den Deckel wirkender Druck wirkt somit zunächst im oberen Bereich des Becherteils radial auf den Becher und dann auf einen sich vom Deckel in den Becherteil hinein erstreckenden, umlaufenden Steg, der am Deckel befestigt ist. Dadurch wird eine derartige radiale Kraft zunächst vom Becher und dann vom Steg des Deckels abgefangen, ohne dass dadurch Undichtheiten zu befürchten wären.

Bei einem Stülpdeckel sind im verschlossenen Zustand die Anlageflächen von Deckel und Becherteil derart aneinander gepresst, dass ein flüssigkeitsdichter und in der Regel auch gasdichter Abschluss gewährleistet ist.

Derartige Becher sind bei genau eingestellten Passungen auch in extrem hohen Stückzahlen sehr gut abdichtend herstellbar. Es kann jedoch passieren, dass entweder die Farbe Becherteil und Deckel miteinander verklebt oder insbesondere auch die Materialien von Becherteil und Deckel derart aneinander anliegen, dass durch eine Verklebung oder Adhäsion an der Umfangsfläche ein Öffnen des Deckels bzw. ein Abschrauben des Deckels vom Becherteil erschwert wird. Insbesondere die für die Abdichtung vorgesehene Anlagefläche zwischen Becherteil und Deckel, die in der Regel auch durch einen umlaufenden Steg bereit gestellt wird, führt dazu, dass zwar einerseits eine gute Abdichtung erzielt wird, die als luftdichte Abdichtung auch ein Eintrocknen der Farbe im Becherteil verhindert. Andererseits wird jedoch ein Öffnen des Deckels erschwert, da auch ein radialer Druck noch nicht zu einem Lösen der Teile voneinander führt, sondern durch das Vorsehen des radial inneren Steges die Oberflächen von Deckel und Becherteil nur noch fester aufeinanderdrückt.

Der Erfindung liegt daher die Aufgabe zugrunde, einen Farbbecher zu entwickeln, der zwar einerseits sicher luft- und farbdicht abschließt und andererseits aber auch leicht offenbar ist.

Diese Aufgabe wird mit einem Farbbecher mit den Merkmalen des Patentanspruchs 1 gelöst. Vorteilhafte Weiterbildungen sind Gegenstand der Unteransprüche.

Während bisher davon ausgegangen wurde, dass eine insbesondere von gegenüberliegenden Seiten auf den Becherrand wirkende radiale Kraft eine Verklebung zwischen Deckel und Becherteil löst, liegt der Erfindung die Erkenntnis zugrunde, dass ein leichteres Lösen dadurch erzielt wird, dass ein radial abstehender Flügel als Hebel benutzt werden kann, der es erleichtert, auf die Verbindung zwischen Becherteil und Deckel eine lösende Kraft auszuüben und andererseits auch ein gezieltes Verbiegen von Deckel und Becherteil bewirkt, das das Lösen von Becherteil und Deckel erleichtert.

Während bisher davon ausgegangen wurde, dass bei den aus Kunststoff hergestellten Teilen für den Deckel und das Becherteil die Flexibilität der Materialien ein Lösen der Verbindung erleichtert, geht der Erfinder davon aus, dass auch bei Schraub- oder Stülpverschlüssen mit elastischem Deckel und elastischem Becherteil, insbesondere bei einem radial innen am Becher anliegenden Steg des Deckels vor allem eine über einen als Hebel wirkenden Flügel gezielt aufgebrachte Kraft das Lösen der Verbindung zwischen Deckel und Becherteil erleichtert.

Dafür werden je nach Anwendung für Rechtshänder und Linkshänder unterschiedlich gebogene radiale Flügel vorgesehen, die nahe beieinanderliegend zwischen sich eine abreißbar angespritzte Kappe seitlich begrenzen, um ein unbeabsichtigtes Lösen der Kappe zu vermeiden.

Erfreulicherweise hat sich herausgestellt, dass diese bei derartigen Einwegspritzpistolenbechern vorgeschlagenen Flügel insbesondere auch bei zusätzlich an der Umfangsfläche vorgesehenen den Reibwiderstand erhöhenden Strukturen als besondere Angriffsfläche das Lösen des Deckels erleichtern.

Vorteilhafte Ausführungsformen sind in der Zeichnung dargestellt. Der Fachmann entnimmt den Figuren der Zeichnung unterschiedliche vorteilhafte Ausführungsvarianten.

Es zeigt
Figur 1 eine Draufsicht auf einen nicht erfindungsgemäßen Deckel eines Farbbechers,
Figur 2 einen Schnitt durch den in Figur 1 gezeigten Deckel,
Figur 3 eine Ansicht des in Figur 1 gezeigten Deckels von unten,
Figur 4 einen vergrößerten Ausschnitt des Randbereichs des in Figur 2 gezeigten Deckels,
Figur 5 eine perspektivische Ansicht eines erfindungsgemäßen Deckels mit Kappe,
Figur 6 eine Draufsicht auf den in Figur 5 gezeigten Deckel,
Figur 7 einen Schnitt durch den in den Figuren 5 und 6 gezeigten Deckel,
Figur 8 einen perspektivischen Schnitt durch ein Becherteil mit dem in Figur 5 gezeigten Deckel,
Figur 9 eine Draufsicht auf einen Deckel mit nur einem Flügel und einer Kappe,
Figur 10 eine Draufsicht auf einen Deckel mit beidseitig jeweils zwei Flügeln und dazwischen jeweils einer Kappe,
Figur 11 eine Draufsicht auf einen Deckel mit zwei Flügeln und einer Kappe,
Figur 12 eine Draufsicht auf einen Deckel mit zwei Flügeln und zwei Kappen,
Figur 13 eine Draufsicht auf einen nicht erfindungsgemäßen Stülpdeckel mit zwei Flügeln,
Figur 14 einen Schnitt durch den in Figur 13 gezeigten Stülpdeckel mit offenem Zugang,
Figur 15 einen Schnitt durch den in Figur 13 gezeigten Deckel mit geschlossenem Zugang,
Figur 16 eine weitere Ansicht des in Figur 14 gezeigten Deckels,
Figur 17 eine Unteransicht des in Figur 13 gezeigten Deckels,
Figur 18 einen nicht erfindungsgemäßen Deckel, ähnlich dem in Figur 13 gezeigten Deckel,
Figur 19 einen Stülpdeckel mit zwei Flügeln und dazwischen und gegenüberliegend eine Kappe,
Figur 20 eine perspektivische Ansicht eines Ausschnitts des in Figur 19 gezeigten Stülpdeckels,
Figur 21 den in Figur 20 gezeigten Ausschnitt von der gegenüberliegenden Seite.

Der in Figur 1 gezeigte Deckel 1 kann auf einen in Figur 8 gezeigten Farbbecherteil 2 aufgeschraubt werden, um eine im Querschnitt runde Öffnung 3 des Becherteils 2 mit dem Deckel 1 abzudecken. Durch das Aufschrauben des Deckels 1 auf das Becherteil 2 entsteht ein Farbbecher 4 für eine Spritzpistole (nicht gezeigt). Die Verschraubung 5 besteht aus einem Deckelgewinde 6, das mit einem Bechergewinde 7 zusammenwirkt, um Becherteil 2 und Deckel 1 an der runden Öffnung 3 miteinander abdichtend zu verbinden.

Der Deckel 1 hat zwei von der runden Öffnung 3 abstehende, formstabile Flügel 8, 9, die so ausgebildet sind, dass beim Abnehmen des Deckels 1 vom Becherteil 2 über diese formstabilen Flügel 8, 9 eine Kraft auf den Deckel 1 ausgeübt werden kann, um den Deckel 1 relativ zum Becherteil 2 zu bewegen.

Die Flügel 8, 9 sind somit nicht wie eine Lasche für einen radialen oder tangentialen Zug ausgebildet, sondern sie sind so stabil ausgeformt und mit dem restlichen Deckel 1 verbunden, dass über die Flügel im vorliegenden Ausführungsbeispiel eine Kraft 10 tangential zur runden Öffnung 3 wirkt.

Der Deckel 1 kann mit oder ohne Gewinde auch auf das Becherteil 2 aufgestülpt werden. In diesem Fall kann eine Kraft 11 auch parallel zur Mittelachse 12 der runden Öffnung 3 wirken.

Im Rahmen der beiliegenden Ausführungsbeispiele sind der Deckel 1 und das Becherteil 2 jeweils aus Kunststoff hergestellt. Für den Deckel wurde Polyethylen und für das Becherteil Polypropylen gewählt. Dadurch hat der Deckel eine besondere Festigkeit, die es erlaubt, die Flügel 8, 9 formstabil auszubilden, um je nach Notwendigkeit eine Kraft 10 tangential zur runden Öffnung und / oder eine Kraft 11 parallel zur Mittelachse 12 der runden Öffnung auszuüben. Dies erleichtert es einerseits den Deckel 1 auf das Becherteil 2 aufzustülpen oder aufzuschrauben und andererseits den Deckel 1 vom Becherteil 2 wieder zu lösen.

Dies wiederum führt dazu, dass der Deckel 1 und das Becherteil 2 mit einer großen Anlagefläche aneinander ausgebildet sein können, ohne dass zu befürchten ist, dass diese Anlagefläche durch Adhäsionskräfte oder Verklebungen das Öffnen des Deckels erschweren.

Um eine gute Anlagefläche 13 bereitstellen zu können, über die ein Druck beispielsweise mit dem Daumen der Hand auf einen der Flügel 8, 9 aufzubringen, ist es vorteilhaft, wenn jeder Flügel 8, 9 sich vom Umfang 14 des Deckels 1 etwa 1 Zentimeter radial nach außen erstreckt. In zur radialen Erstreckung senkrechter Ausrichtung ist es vorteilhaft, wenn der Flügel 8, 9 sich etwa 0,5 Zentimeter parallel zur Mittelachse 12 der runden Öffnung 3 erstreckt. Besonders vorteilhaft ist es, wenn die Anlagefläche 13 konkav ausgebildet ist, da dies erleichtert, beispielsweise mit dem Daumen auch eine größere Kraft 10 auf den Flügel 8, 9 auszuüben. Bei dem in Figur 1 gezeigten Ausführungsbeispiel sind zwei Flügel 8, 9 am Deckel 1 angeformt, die in entgegengesetzter Richtung gebogene, konkave Anlageflächen 13, 15 aufweisen.

Erfindungsgemäß weist der Deckel 1 mehrere Flügel 8, 9 und eine verschließbare Farböffnung 16 auf. Außerdem ist erfindungsgemäß am Deckel 1 eine Kappe 17 angespritzt, die zwischen den zwei Flügeln 8, 9 an einer Seite der runden Öffnung 3 angeordnet ist. Diese Kappe 17 kann auf einen zentralen Schraubanschluss 18 aufgesteckt werden, wenn dieser nicht zur Verbindung mit einer Spritzpistole (nicht gezeigt) benötigt wird.

Die Figuren 5 und 8 zeigen, dass die Flügel 8, 9 jeweils eine Außenkontur 19 aufweisen, die einen Hohlkörper 20 umgrenzen. Dabei ist jeder Flügel 8, 9 bandförmig an eine mit senkrechten Rippen 21 versehene Außenkontur 22 des Deckels 1 angespritzt. Dadurch entsteht an den Flügeln 8, 9 eine im Querschnitt glockenförmige Kontur 23, die nicht symmetrisch sein muss, aber wie Figur 9 an der Kontur 24 des Flügels 25 gezeigt, auch symmetrisch sein kann.

Die Figur 4 zeigt, dass der Deckel 1 einen umlaufenden Steg 26 aufweist, der sich bei aufgesetztem Deckel 1 in das Becherteil 2 hineinerstreckt und im oberen Bereich an der inneren Wandung 27 des Becherteils 2 anliegt. Dem Steg 26 gegenüber liegt das Gewinde 6 des Deckels 1. Dadurch ist der obere Rand 28 des Becherteils 2 zwischen dem Steg 26 und dem Gewinde 6 aufgenommen.

Eine Kraft 29, die senkrecht auf die Außenkontur 22 des Deckels 1 ausgeübt wird, drückt somit gegen den oberen Rand 28 des Becherteils 2 und wird vom Steg 26, der als Widerlager dient aufgenommen. Eine besonders stabile Ausbildung in diesem Bereich erschwert es, durch eine Verformung von Deckel 1 und Becherteil 2 Verklebungen zwischen diesen Teilen zu lösen. Andererseits verbessert eine stabile Ausbildung in diesem Bereich die Dichtigkeit. Die Ausbildung der Flügel 8, 9 auf dem Deckel 1ermöglicht es somit den Bereich am oberen Rand 28 des Becherteils 2 und insbesondere den dort anliegenden Deckelbereich besonders stabil auszubilden, um eine besondere Dichtigkeit zu erreichen, während das Öffnen des Deckels 1 durch die Flügel 8, 9 erleichtert wird. Die Figuren 9 bis 21 zeigen unterschiedliche Anordnungen von Deckeln 30 bis 36 und Flügeln 37 bis 46. Dabei zeigen die Figuren 13 bis 21 Ausführungsformen von Stülpdeckeln. Diese Stülpdeckel haben eine verschließbare Luftzuführöffnung 47 und die Flügel können im einfachsten Fall als Platte 48 ausgebildet sein und wie in den Figuren 19 bis 21 gezeigt, zwischen sich eine Kappe 49 oder 50 aufnehmen. Die leicht lösbar angespritzte Kappe 49 wird durch die Flügel 51, 52 geschützt, wodurch ein unbeabsichtigtes Lösen der Kappe 49 vom Deckel 1 verhindert wird.

Der Deckel 1 weist einen kegelstumpfförmigen Bereich auf, an dessen kleineren Durchmesser der Schraubanschluss 18 angeordnet ist. Der Deckel 1 weist in der Regel ein Sieb (nicht gezeigt) auf, das bevorzugt als Stecksieb ausgebildet ist am Schraubanschluss 18 angeordnet ist.

Eine nicht gezeigte Ausführungsform sieht vor, dass der Deckel mindestens eine in den Deckel geformte Vertiefung oder einen am Deckel geformten Steg aufweist, die so ausgebildet sind, dass beim Abnehmen des Deckels 1 über den Steg oder die Vertiefung eine Kraft auf den Deckel ausgeübt werden kann, um Deckel und Becherteil relativ zueinander zu bewegen. Flügel, Vertiefung oder Steg können an beliebiger Stelle des Deckels vorgesehen sein. Wenn der Deckel eine kegelstumpfförmige Fläche aufweist, können der Flügel, die Vertiefung oder der Steg nicht nur im Bereich der runden Öffnung sondern auch an der kegelstumpfförmigen Fläche geformt seien.

## Patentansprüche

1. Farbbecher (4) für eine Spritzpistole mit einem mit einer verschließbaren Farböffnung (16) versehenen Becherteil (2) und einem Deckel (1), die an einer im Querschnitt runden Öffnung (3) miteinander abdichtend verbunden sind, wobei der Deckel (1) mindestens zwei nahe beieinanderliegende radial von der runden Öffnung (3) abstehende formstabile Flügel (8, 9) aufweist, die so ausgebildet sind, dass beim Abnehmen des Deckels (1) über sie eine Kraft (10, 11) auf den Deckel (1) ausgeübt werden kann, um den Deckel (1) und das Becherteil (2) relativ zueinander zu bewegen, **dadurch gekennzeichnet, dass** der Deckel (1) mindestens eine zum Verschließen der Farböffnung (16) abreißbar angespritzte Kappe (17) aufweist, die zwischen den zwei nahe beieinanderliegenden Flügeln (8, 9) angeordnet ist, und durch diese zwei nahe beieinanderliegenden Flügel geschützt ist, wodurch ein unbeabsichtigtes Lösen der Kappe (17) vermieden wird.

2. Farbbecher nach Anspruch 1, ***dadurch gekennzeichnet, dass*** Becherteil (2) und Deckel (1) miteinander verschraubt sind und die Kraft (10) tangential zur runden Öffnung (3) wirkt.

3. Farbbecher nach einem der vorhergehenden Ansprüche, ***dadurch gekennzeichnet, dass*** jeder der zwei nahe beieinanderliegenden Flügel (8, 9) sich vom Umfang (14) des Deckels (1) etwa 1 cm radial nach außen erstreckt.

4. Farbbecher nach einem der vorhergehenden Ansprüche, ***dadurch gekennzeichnet, dass*** der Deckel (1) an jedem der zwei nahe beieinanderliegenden Flügel (8, 9) eine sich in vom Umfang (14) des Deckels (1) radial nach außen erstreckende konkave Anlagefläche (13, 15) aufweist.

5. Farbbecher nach Anspruch 4, ***dadurch gekennzeichnet, dass*** der Deckel (1) an einem oder beiden der zwei nahe beieinanderliegenden Flügel (8, 9) in entgegengesetzter Richtung gebogene konkave Anlageflächen (13, 15) aufweist.

6. Farbbecher nach einem der vorhergehenden Ansprüche, ***dadurch gekennzeichnet, dass*** der Deckel (1) mehrere Paare von zwei nahe beieinanderliegenden Flügeln (8, 9) aufweist.

7. Farbbecher nach einem der vorhergehenden Ansprüche, ***dadurch gekennzeichnet, dass*** der Deckel (1) einen zentralen Schraubanschluss (18) zur Verbindung mit einer Spritzpistole aufweist.

8. Farbbecher nach Anspruch 7, ***dadurch gekennzeichnet, dass*** der Deckel (1) einen kegelstumpfförmigen Bereich aufweist, an dessen kleineren Durchmesser der Schraubanschluss (18) angeordnet ist.

9. Farbbecher nach Anspruch 7 oder 8, ***dadurch gekennzeichnet, dass*** der Deckel ein Sieb aufweist, dass am Schraubanschluss (18) angeordnet ist.

10. Farbbecher nach einem der vorhergehenden Ansprüche, ***dadurch gekennzeichnet, dass*** jeder Flügel (8, 9) eine Außenkontur (19) hat, die einen Hohlkörper (20) umschließt.

11. Farbbecher nach einem der vorhergehenden Ansprüche, ***dadurch gekennzeichnet, dass*** jeder Flügel (8, 9) bandförmig an eine Außenkontur (22) des Deckels (1) angespritzt ist.

12. Farbbecher nach einem der vorhergehenden Ansprüche, ***dadurch gekennzeichnet, dass*** der Deckel (1) einen umlaufenden Steg (26) aufweist, der sich in das Becherteil (2) hinein erstreckt und an der inneren Wandung (27) des Becherteils (2) anliegt.

13. Farbbecher einem der vorhergehenden Ansprüche, ***dadurch gekennzeichnet, dass*** der Deckel (1) mindestens eine in den Deckel geformte Vertiefung aufweist, die so ausgebildet ist, dass beim Abnehmen des Deckels (1) über die Vertiefung eine Kraft (10, 11) auf den Deckel (1) ausgeübt werden kann, um Deckel (1) und Becherteil (2) relativ zueinander zu bewegen.

## Claims

1. A paint cup (4) for a spray gun, having a cup part (2), which is provided with a closable paint opening (16), and a lid (1), which are connected to one another in a sealing manner at an opening (3) which is round in cross-section, wherein the lid (1) has at least two dimensionally stable wings (8, 9) which are located close to one another and project radially from the round opening (3) and are designed such that, when the lid (1) is removed, a force (10, 11) can be exerted on the lid (1) via the wings in order to move the lid (1) and the cup part (2) relative to one another, ***characterized in that*** the lid (1) has at least one cap (17) which is molded on such that it can be torn off to close the paint opening (16) and which is arranged between the two wings (8, 9) lying close together and is protected by these two wings lying close together, whereby unintentional loosening of the cap (17) is avoided.

2. The paint cup according to claim 1, ***characterized in that*** the cup part (2) and lid (1) are screwed together and the force (10) acts tangential to the round opening (3).

3. The paint cup according to any one of the preceding claims, ***characterized in that*** each of the two wings (8, 9) lying close together extends radially outwards from the circumference (14) of the lid (1) by approximately 1 cm.

4. The paint cup according to any one of the preceding claims, ***characterized in that*** on each of the two wings (8, 9) lying close together, the lid (1) has a concave contact surface (13, 15) extending radially outwards from the circumference (14) of the lid (1).

5. The paint cup according to any one of the preceding claims, ***characterized in that,*** on one or both of the two wings (8, 9) lying close together, the lid (1) has concave contact surfaces (13, 15) curved in opposite directions.

6. The paint cup according to any one of the preceding claims, ***characterized in that*** the lid (1) has a plurality of pairs of two wings (8, 9) lying close together.

7. The paint cup according to any one of the preceding claims, ***characterized in that*** the lid (1) has a central screw connection (18) for connection to a spray gun.

8. The paint cup according to claim 7, ***characterized in that*** the lid (1) has a frustoconical region, on the smaller diameter of which the screw connection (18) is arranged.

9. The paint cup according to claim 7 or 8, ***characterized in that*** the lid has a sieve which is arranged at the screw connection (18).

10. The paint cup according to any one of the preceding claims, ***characterized in that*** each wing (8, 9) has an outer contour (19) which surrounds a hollow body (20).

11. The paint cup according to any one of the preceding claims, ***characterized in that*** each wing (8, 9) is molded onto an outer contour (22) of the lid (1) in a strip-like manner.

12. The paint cup according to any one of the preceding claims, ***characterized in that*** the lid (1) has a circumferential web (26) which extends into the cup part (2) and rests against the inner wall (27) of the cup part (2).

13. The paint cup according to any one of the preceding claims, ***characterized in that*** the lid (1) has at least one recess formed in the lid which is designed such that a force (10, 11) can be exerted on the lid (1) via the recess when removing the lid (1), in order to move the lid (1) and cup part (2) relative to one another.

## Revendications

1. Réservoir de peinture (4) pour pistolet de pulvérisation comportant une partie réservoir (2) pourvue d'une ouverture de peinture verrouillable (16) et d'un couvercle (1), qui sont reliés entre eux de manière étanche au niveau d'une ouverture de section transversale ronde (3), le couvercle (1) présentant au moins deux ailes étroitement adjacentes de forme stable (8, 9) saillant radialement depuis l'ouverture ronde (3) et qui sont formées de manière que, lors du retrait du couvercle (1), une force (10, 11) puisse être exercée par celles-ci sur le couvercle (1) pour déplacer le couvercle (1) et la partie réservoir (2) l'un par rapport à l'autre, ***caractérisé en ce que*** le couvercle (1) présente au moins un capuchon (17) injecté déchirable pour fermer l'ouverture de peinture (16) et qui est disposé entre les deux ailes étroitement adjacentes (8, 9), et est protégé par ces deux ailes adjacentes, ce qui évite un détachement inopiné du capuchon (17).

2. Réservoir de peinture selon la revendication 1, ***caractérisé en ce que*** la partie réservoir (2) et le couvercle (1) sont vissés l'un à l'autre et que la force (10) agit tangentiellement par rapport à l'ouverture ronde (3).

3. Réservoir de peinture selon l'une quelconque des revendications précédentes, ***caractérisé en ce que*** chacune des deux ailes étroitement adjacentes (8, 9) s'étend radialement vers l'extérieur à partir de la circonférence (14) du couvercle (1) sur environ 1 cm.

4. Réservoir de peinture selon l'une quelconque des revendications précédentes, ***caractérisé en ce que*** le couvercle (1) présente, sur chacune des deux ailes étroitement adjacentes (8, 9), une surface de contact concave (13, 15) s'étendant radialement vers l'extérieur à partir de la circonférence (14) du couvercle (1).

5. Réservoir de peinture selon la revendication 4, ***caractérisé en ce que*** le couvercle (1) présente, sur une ou les deux ailes (8, 9) étroitement adjacentes, des surfaces de contact concaves (13, 15) courbées en sens opposé.

6. Réservoir de peinture selon l'une quelconque des revendications précédentes, ***caractérisé en ce que*** le couvercle (1) comprend plusieurs paires composées de deux ailes (8, 9) étroitement adjacentes.

7. Réservoir de peinture selon l'une quelconque des revendications précédentes, ***caractérisé en ce que*** le couvercle (1) présente un raccord vissé central (18) pour le raccordement à un pistolet de pulvérisation.

8. Réservoir de peinture selon la revendication 7, ***caractérisé en ce que*** le couvercle (1) présente une zone en forme de tronc conique sur le diamètre le plus petit de laquelle est disposé le raccord vissé (18).

9. Réservoir de peinture selon la revendication 7 ou 8, ***caractérisé en ce que*** le couvercle présente un crible qui est disposé sur le raccordement vissé (18).

10. Réservoir de peinture selon l'une quelconque des revendications précédentes, ***caractérisé en ce que*** chaque aile (8, 9) présente un contour extérieur (19) qui entoure un corps creux (20).

11. Réservoir de peinture selon l'une quelconque des revendications précédentes, ***caractérisé en ce que*** chaque aile (8, 9) est injectée en forme de ruban sur un contour extérieur (22) du couvercle (1).

12. Réservoir de peinture selon l'une des revendications précédentes, ***caractérisé en ce que*** le couvercle (1) présente une nervure périphérique (26) qui s'étend dans la partie réservoir (2) et est en contact avec la paroi intérieure (27) de la partie réservoir (2).

13. Réservoir de peinture selon l'une quelconque des revendications précédentes, ***caractérisé en ce que*** le couvercle (1) présente au moins un évidement formé dans le couvercle, qui est conçu de telle sorte que, lors du retrait du couvercle (1) par l'évidement, une force (10, 11) puisse être exercée sur le couvercle (1) pour déplacer le couvercle (1) et la partie réservoir (2) l'un par rapport à l'autre.
